# EUROPÄISCHE PATENTSCHRIFT

(11) **EP 2 713 799 B1**
(45) Veröffentlichungstag und Bekanntmachung des Hinweises auf die Patenterteilung: **14.12.2016**
(21) Anmeldenummer: 12722167.9
(22) Anmeldetag: 23.05.2012
(51) Int. Cl.: H04R 25/00, A44C 7/00, A44C 15/00

(54) **HÖRGERÄTEEINHEIT MIT EINEM OHRSCHMUCK UND EINEM HÖRGERÄT**
HEARING AID DEVICE WITH A PIECE OF EAR JEWELLERY AND A HEARING AID
DISPOSITIF D'APPAREIL AUDITIF AVEC UNE BOUCLE D'OREILLE COMBINÉ À UN APPAREIL AUDITIF

(30) Priorität: 23.05.2011 DE 202011101299 U
(43) Veröffentlichungstag der Anmeldung: 09.04.2014
(73) Patentinhaber: Augenoptik- U. Hörgeräteakustik Riedel GmbH Brillen-Stube, 01277 Dresden (DE)
(72) Erfinder: RIEDEL, Kerime, 01219 Dresden (DE); COYM, Sandra, 01309 Dresden (DE)
(74) Vertreter: Lippert, Stachow & Partner
(86) Internationale Anmeldenummer: PCT/EP2012/059608
(87) Internationale Veröffentlichungsnummer: WO 2012/160098

(56) Entgegenhaltungen:
- EP-A2- 0 512 354
- EP-A2- 0 942 627
- DE-C1- 4 116 533
- FR-A1- 2 715 541
- FR-A1- 2 820 937
- US-A- 5 828 757

## Beschreibung

Die Erfindung betrifft eine Hörgeräteeinheit mit einem Hörgerät, welches in einem Ohrschmuck angeordnet ist, der zur Halterung des Hörgerätes mit Aufnahme- und Widergabefunktion und damit der Befestigung des Hörgerätes am menschlichen Ohr dient.

Die Hörgerätetechnik weist derzeit zwei grundsätzliche Ansätze auf. Zum einen sind das die Im-Ohr-Geräte, auch IdO-(In dem Ohr) Hörgeräte, die vollständig im Ohr getragen werden. Diese werden als kompaktes, einteiliges Gerät individuell der Anatomie des Ohres angepasst, so dass sie mehr oder weniger im Gehörgang eingebracht werden können. Diese Ausführung ist kosmetisch sehr anspruchsvoll, da sie kaum oder gar nicht sichtbar sind. Die Lage im Gehörgang erweist sich jedoch aus verschiedenen Gründen als nachteilig. Neben dem begrenzten Platz sind der Okklusionseffekt, d.h. der Verschluss des Gehörgangs durch das Hörgerät, und die verfälschte Akustik für den Träger und das Hörgerät problematisch. Der Verschluss des Gehörganges lässt keine oder nur eine geringe Belüftungsmöglichkeiten zu, wodurch der Gehörgang und ebenso die Technik störanfälliger werden. Zudem nimmt der Träger insbesondere Eigengeräusche wie Essgeräusche oder die eigene Stimme störend und unnatürlich wahr.

IdO-Geräte in Kombination mit Schmuckkörpern sind beispielsweise aus der FR 2 820 937 A1 und der US 5 828 757 A bekannt.

Als Alternative sind die Hinter-dem-Ohr-Geräte (HdO-Hörgeräte) bekannt. Bei diesen Systemen ist das Hörgerät zweiteilig ausgebildet, dem eigentlichen Hörgerät, welches in einem Gehäuse insbesondere Mikrofon, Elektronik, Batterien und Schallwandler umfasst und hinter dem Ohr getragen wird, und einem maßangefertigten Ohrpassstück, der Otoplastik, welches über ein Signalleiter mit dem Hauptgerät hinter dem Ohr verbunden ist. Das Ohrpassstück wird im Gehörgang angeordnet. Dabei verschließt das Ohrpassstück den Gehörgang nicht vollständig oder bietet zumindest ausreichende Belüftungsmöglichkeiten. Zudem gestattet das HdO-Hörsystem einen Schallaustritt nahe dem Trommelfell. Letzteres ist z.B. durch die Ausführung des Signalleiters als Schallschlauch möglich, und zwar dann, wenn der Schallwandler im Hörgerät integriert ist und der Schall als akustisches Signal über den Hörschlauch zum Trommelfell geleitet wird.

Alternativ kann der Schallwandler auch als externer Schallwandler, als Hörer bezeichnet, ausgebildet sein. In diesem Fall ist der Hörer über einen Signalleiter, hier einen elektrischen Signalleiter, mit dem Hauptgerät hinter dem Ohr verbunden. In dieser Ausführung wird ein Audiosignal übertragen, d.h. ein elektrisches Signal, das akustische Informationen weiterleitet. Derartige externe Hörer ermöglichen die Schallerzeugung in der Nähe des Trommelfelles, wodurch geringere Verfälschungen des Schalls, z.B. durch Verluste, Verzerrungen oder Rückkopplungen auftreten.

Üblicherweise sind die Hörgeräte der HdO-Systeme mit einem vorgefertigten Gehäuse versehen. Nur die Ohrpassstücke werden den anatomischen Gegebenheiten entsprechend angepasst und sind in ihrer Form dementsprechend flexibler. Die IdO-Systeme hingegen sind als handelsübliche Komponenten noch nicht gehäust, da sie als Ganzes durch Verguss ein solches Gehäuse erhalten, das dem Gehörgang des Trägers angepasst ist. Damit sind die vom Hersteller bereitgestellten Einheiten bei den IdO-Hörgeräten deutlich kleiner als bei den HdO-Hörgeräten und für die weitere Verarbeitung durch den Hörgerätetechniker flexibler, insbesondere in der Formgebung des Gehäuses.

Nachfolgend wird unabhängig davon, ob der Schallwandler intern oder extern angeordnet ist, von dem eigentlichen Hauptgerät als Hörgerät gesprochen. Ist ein externer Hörer ausgebildet, wird dieser als eine externe Komponente des Hörgeräts explizit als extern benannt, ist aber eine Komponente des Hörgeräts.

Zur begrifflichen Unterscheidung der Komponenten der HdO-Hörsysteme werden nachfolgend diejenigen, die einteilig in einem Gehäuse angeordnet sind, als Hörgerät bezeichnet und die gesamte Anordnung, die gegebenenfalls externe Komponenten wie insbesondere externe Hörer umfasst, als Hörsystem.

Die HdO-Hörgeräte vermeiden zwar den Okklusionseffekt, bieten dem Träger ein besseres Hörgefühl sowie mehr Platz für die Elektronik und damit vielfältigere technische Optionen, sind jedoch aus kosmetischen Gründen für viele Hörgeschädigte nicht annehmbar, auch wenn die Gehäuse zunehmend kleiner gestaltet werden.

Aus diesem Grund gibt es HdO-Höhrsysteme, deren Hörgeräte in oder an einem Ohrschmuck integriert sind. Z.B. beschreibt die DE 87 05 651 U1 einen Ohrschmuck, bei dem der Schmuckkörper hohl ausgebildet ist und damit zumindest einige Komponenten des Hörgeräts aufnimmt. Über eine zum Gehörgang gerichtete, rückseitige Schallaustrittsöffnung oder einen Schallschlauch wird der Schall zur Ohrmuschel (Concha) geführt.

Auch in der DE 93 19 114 U1, in der EP 0 512 354 A2 und ebenso in der DE 70 40 072 ist das Hörgerät in einem Ohrclip angeordnet und weist einen Schallschlauch auf, der aus dem Clip in die Ohrmuschel führt.

Dieser zur Aufnahme eines Hörgeräts ausgebildete Ohrschmuck ist jedoch fest mit dem Hörgerät verbunden, so dass ein Wechsel, wie es für Ohrschmuck üblich ist, nicht erfolgen kann. Zudem ist auch die Schmuckgestaltung beschränkt. Um hier zumindest eine gewisse Variabilität des Schmucks zu ermöglichen, sind in der DE 93 19 114 U1 die Abdeckkappen mittels Magnethalterungen wechselbar ausgeführt. Diese können jedoch die Elektronik des Hörgeräts nachteilig beeinflussen.

In der DE 88 15 571 U1 sind die Gehäuse des Hörgeräts mittels Gewindestiften und Muttern an einem Grundkörper eines Ohrclips zu befestigen. Dies erfordert jedoch wiederum eine Anpassung des Hörgeräts an die jeweiligen Befestigungsmittel sowie entsprechendes Handwerkszeug, wodurch ein einfacher Austausch des Ohrschmucks durch den Träger selbst schwer möglich ist.

Hörgeräte mit einem Richtmikrofon-System zur Verbesserung der Sprachverständlichkeit werden in der EP 0 942 627 A2 offenbart.

Der Erfindung liegt somit die Aufgabe zugrunde, Möglichkeiten anzugeben, welche die Variabilität der Schmuckgestaltung und Schmuckverwendung sowie deren einfache und schnelle Austauschbarkeit für das Tragen eines Hörgeräts adaptieren, ohne Einbußen in der Hörgerätetechnik hinnehmen zu müssen oder Weiterentwicklungen in der Technik nicht nutzen zu können.

Zur Lösung der Aufgabe wird eine Hörgeräteeinheit mit einem Hörgerät und einem Ohrschmuck nach Anspruch 1 beschrieben. Die jeweils darauf bezogenen Unteransprüche beschreiben vorteilhafte Ausgestaltungen.

Gattungsgemäß weist der Ohrschmuck einen Schmuckkörper mit einem Hohlraum und zumindest einer im Hohlraum mündenden Schallöffnung auf und das Hörgerät zur Realisierung der Aufnahme- und Wiedergabefunktion zumindest ein Mikrofon zur Aufnahme von akustischen Signalen, eine Signalverarbeitungseinheit zur Verarbeitung der aufgenommenen akustischen Signale, einen Schallwandler und einen Signalleiter zur Übertragung von akustischen- oder Audiosignalen in den Gehörgang.

Erfindungsgemäß ist im Schmuckkörper zumindest eine Schallöffnung als Schalleintrittsöffnung auf der Vorderseite, d.h. der dem Ohr abgewendeten Seite, angeordnet und der Hohlraum ist in Lage und Gestalt derart ausgebildet, dass ein Hörgerät lose einlegbar und entnehmbar. Die Entnehmbarkeit des Hörgeräts ist dabei derart mit der Anordnung zumindest eines Mikrofons im Hörgerät verknüpft, dass mit dem losen Einlegen das Mikrofon der Schalleintrittsöffnung zugeordnet ist. Beide Merkmale gestatten in Verbindung miteinander den einfachen und schnellen Austausch des Ohrschmucks durch den Anwender selbst.

Als Schalleintrittsöffnung ist dabei jede die durch die Wandung des Hohlraums verlaufende Öffnung zu verstehen, die so den Hohlraum mit der äußeren Umgebung akustisch verbindet.

Zur Vorderseite des Ohrschmucks wird jede Teilfläche Oberfläche des Schmuckkörpers gerechnet, die nicht direkt zum Ohr und damit zum Kopf des Trägers hingewendet ist und für die Aufnahme von akustischen Signalen aus der Umgebung des betreffenden Ohres in Frage kommt. Insbesondere sind dies Oberflächen des Schmuckkörpers, die in Blickrichtung des Trägers des Ohrschmucks, nach hinten und zur Seite weisen.

Die erfindungsgemäße Gestaltung des Hohlraumes im Schmuckkörper, die eine loses Einlegen und Entnehmen eines Hörgeräts ermöglichen soll, gestattet den schnellen und beliebigen Wechsel des Ohrschmucks ohne Wechsel des individuell angepassten Hörgeräts, wobei das lose Einlegen so zu verstehen ist, dass keine filigrane Montage oder Montagehilfsmittel notwendig sind. Es ist lediglich erforderlich, das Hörgerät in den Hohlraum gleiten zu lassen, so dass es in der für die Verwendung passenden Position liegt. Die Position bestimmt sich insbesondere durch die Lage der einen oder mehr Schalleintrittsöffnung, durch die der Schall auf ein Mikrofon des Hörgeräts trifft, und/oder durch mögliche Anschlüsse z.B. zu einem Signalleiter des Hörgeräts, die aufgrund der Gestaltung des Hohlraumes durch dessen Wandung geführt werden müssen. Ist der Hohlraum hingegen relativ offen gestaltet, können aber durchaus die Schalleintrittsöffnungen und/oder die Anschlüsse durch die ohnehin vorhandenen Öffnungen des Hohlraumes realisiert sein.

Ein für die Hörgeräteeinheit verwendbares Hörgerät umfasst regelmäßig zumindest ein Mikrofon, sofern die Richtfunktechnik zum räumlich selektiven Hören ausgeführt ist auch mehrere Mikrofone, zur Aufnahme von akustischen Signalen und eine Signalverarbeitungseinheit zur Verarbeitung der aufgenommenen Signale, z.B. zur zeit-und/oder frequenz- und/oder amplitudenabhängigen Auswertung, zur Verstärkung und zur Steuerung der Erzeugung des akustischen Signals durch einen Schallwandler, welches der Trägers des Hörgeräts empfängt. Der Schallwandler kann im Hörgerät integriert oder als separater, mit dem Hörgerät über den Signalleiter verbundener Hörer ausgeführt sein. Ein solches Hörgerät ist variabel und ohne filigrane Montage oder Montagehilfsmittel mit verschiedenem Ohrschmuck kombinierbar, wodurch sich für den Träger des Hörgeräts Vorteile sowohl hinsichtlich der Hörgerätetechnik als auch der kosmetischen Ansprüche ergeben.

Mit einer erfindungsgemäßen Hörgeräteeinheit stehen dem Träger von Gestaltung und Art des Ohrschmucks sehr unterschiedliche und dabei austauschbare Varianten zur Verfügung. Letzteres betrifft sowohl die Art des Schmucks, der entsprechend alternativer Ausgestaltungen z.B. steckerartig, das heißt als kompakter Stecker eines gepiercten Ohres oder als Ohrclip, oder creolenartig, das heißt als Voll- oder Teilkreis ausgebildeter Schmuck, der ebenfalls mittels Clip oder Piercingstift am Ohr befestigt werden kann. Darüber ist mit der erfindungsgemäßen Hörgeräteeinheit auch die Lage des Schmucks am Ohr variabler zu gestalten. Neben dem Schmuck am Ohrläppchen (Lobulus) ist auch Schmuck an der Ohrmuschel (Auricula), am Tragus oder Anti-Tragus möglich. Auch in der Concha, der Ohrmuschel, kann ein erfindungsgemäßer Ohrschmuck, z.B. in der Gestalt eines Ohrhörers platziert werden, so dass die eigentliche Funktion dieses Ohrschmucks als Träger eines Hörgeräts nicht sichtbar wird.

Der Schmuckkörper selbst kann weitestgehend separat von den Anforderungen durch das Hörgerät, zumindest soweit er eine solche Größe aufweist, dass die gängigen Hörgeräte in dessen Hohlraum passen, attraktiver und variabler gestaltet werden und kann gleichzeitig die aktuelle Technik von Hörsystemen, sowohl von HdO- als auch von IdO-Hörsystemen, ohne besondere Anpassung nutzen. Auch Männerschmuck kann so in Form und Funktion agieren und attraktiver werden, wobei dem zugute kommt und vom Ohrschmuck unterstützt wird, dass technische Raffinessen besonders den Mann ansprechen.

Durch den beschriebenen Ohrschmuck kann eine verbesserte und kosmetisch anspruchsvollere Hörversorgung bereitgestellt und das Image von Hörgeräten deutlich verbessert werden. Gleichzeitig kann der Hörverlust offen versorgt werden, wie es von HdO-Geräten bekannt und oben beschrieben ist.

Die Variabilität des Ohrschmucks wird dadurch realisiert, dass nur ein Hohlraum im Schmuck bereitgestellt werden muss, der das Hörgerät aufnimmt. Entsprechend obiger Beschreibung von Aufbau und Funktion der HdO-Hörgeräte bedeutet dies, dass das eigentliche Hauptgerät in den Hohlraum des Ohrschmucks eingelegt wird. Der Signalleiter sowie gegebenenfalls der Signalleiter mit externem Hörer ragt aus dem Hohlraum heraus, um die Verbindung zum Gehörgang herstellen zu können.

Es sind keine weiteren Befestigungsmittel notwendig, denn die Lage und Öffnung des Hohlraumes sind für die Fixierung des Hörgeräts im Ohrschmuck während der Verwendung ausreichend. Entsprechend verschiedener Ausführungsformen kann die Lage und Gestalt des Hohlraums auch so ausgebildet sein, dass die Fixierung des Hörgeräts allein durch Befestigung des Ohrschmucks und/oder durch die Passgenauigkeit von Hohlraum und Hörgerät realisiert wird. Z.B. verschließt das Ohr den Eingang des Hohlraumes, durch den das Hörgerät eingelegt und entnommen wird, bei der Verwendung des Schmucks in ausreichendem Maß. Oder das Befestigungsmittel des Ohrschmucks fixiert gleichzeitig den Schmuck am Ohr und das Hörgerät im Schmuckkörper.

Hinzu kommt, dass die Hörgeräte immer filigraner werden und weniger Platz benötigen, so dass die Fixierung einfacher und die Gestaltungsfreiheit des Ohrschmucks größer wird. Auch die häufig vereinheitlichten, handelsüblichen Formen von HdO-Hörgeräten und insbesondere solche mit externem Hörer tragen zur variableren, der Gelegenheit angepassten und auch preisgünstigeren Austauschbarkeit des Ohrschmucks bei. Für solche Ausführungen bieten sich z.B. passgenaue Höhlräume an. Optional gestattet die lose Verbindung von Ohrschmuck und HdO-Hörgerät auch das zeitweise Tragen des Hörgeräts ohne Ohrschmuck.

Werden IdO-Hörgeräte verwendet, kann deren Gestalt durch den Verguss auch an spezielle Hohlräume und damit an spezielle Ohrschmuckgestaltungen angepasst werden. Eine solche Ausgestaltung verwendet die Vorteile der IdO-Technik insbesondere hinsichtlich einer kleinen und anpassbaren Form sowie einer variablen aber fixierbaren Lage eines oder mehrerer Mikrofone zusammen mit der der HdO-Technik, die aufgrund des externen Hörers eine räumliche Trennung von den vergossenen Komponenten zum Hörer und darüber hinaus die offene Signalversorgung gestattet.

Aber auch die Änderung des Hörgerätes, z.B. Anpassung oder Verbesserung der Signalverarbeitung, kann vorgenommen werden ohne den Ohrschmuck auswechseln zu müssen. Dies ist bei Beibehaltung der ursprünglichen, handelsüblichen Form des Hörgeräts oder bei einem ausreichend großen Hohlraum oder bei einer durch den Hörgerätetechniker reproduzierbaren Verkapselung, z.B. durch Verguss möglich.

In einer weiteren Ausgestaltung des Ohrschmucks sind zumindest zwei Schalleintrittsöffnungen auf der Vorderseite und beabstandet zueinander angeordnet. Damit ist es möglich, Hörgeräte, die die Richtmikrofontechnik verwenden, im Ohrschmuck zu nutzen. Bei dieser Technik werden zumindest zwei Mikrofone mit unterschiedlicher Ausrichtung im Hörgerät integriert und die Signale von den einzelnen Mikrofonen zur räumlichen Selektion unterschiedlich ausgewertet. So kann vergleichbar dem menschlichen Hören Störschall, der von hinten oder als Hintergrundgeräusch ankommt, ausgeblendet werden.

Hierfür ist es von Vorteil, wenn die zwei oder mehr Schalleintrittsöffnungen, vergleichbar der Richtwirkung durch die Ohrmuschel, derart angeordnet sind, dass sie bei Befestigung des Ohrschmucks am Ohr in Blickrichtung des Trägers, d.h. nach vorn, und die dazu entgegengesetzte Richtung, d.h. nach hinten, ausgerichtet und durch das Einlegen des Hörgerätes im Hohlraum des Ohrschmucks die Mikrofone den Schalleintrittsöffnungen zugeordnet sind. Eine solche Ausrichtung erzielt durch die Befestigung des Ohrschmucks am Ohr eine dem natürlichen Hören vergleichsweise nahekommende Richtungswirkung des aufgenommenen Schalls.

Als zugeordnet ist hier solch eine Position von Mikrofon und Schalleintrittsöffnung relativ zueinander zu verstehen, dass mit den Mikrofonen eine Richtungsabhängigkeit des Schalls entsprechend ihrer Ausrichtung erfassbar ist. Eine Zuordnung kann im günstigsten Fall dadurch erzielt werden, dass die Schalleintrittsöffnung am Mikrofon mündet. Aber auch eine größere Anzahl von Schalleintrittsöffnungen oder vielfach durchbrochene, auch netzartige Wandungen des Hohlraumes des Ohrschmucks gewährleisten eine solche räumliche Selektion.

Für die Anpassung des Ohrschmucks an die Lage des einen oder der mehreren Richtmikrofone am Hörgerät sind entweder vereinheitlichte Hörgeräte verwendbar oder eine oder mehr Schalleintrittsöffnungen werden durch den Eingang des Hohlraumes realisiert. Bei IdO-Hörgeräten ist es zudem möglich, die Lage der Mikrofone vor dem Verguss noch zu variieren. Alternativ können entsprechend einer weiteren Ausgestaltung auch variable Schalleintrittsöffnungen dadurch erzielt werden, wenn die Wandung des Schmuckkörpers, die den Hohlraum umgibt, zumindest abschnittsweise durchbrochen ist. Dies ist auch ein ansprechendes gestalterisches Mittel, wodurch sich Design und Funktionalität günstig verbinden lassen.

Je nach Lage und Gestalt des Hohlraumes kann es alternativ auch günstig sein, im Hohlraum eine weitere Öffnung zur Durchführung eines Signalleiters in Richtung der Ohrmuschel anzuordnen, so dass der Signalleiter am Schmuck positioniert und bereits mit der Befestigung des Ohrschmucks am Ohr richtig endet. Dies betrifft sowohl Signalleiter, die als Schallschlauch ausgebildet sind, sowie elektrische Verbinder zu einem externen Hörer.

Die Fixierung des Hörgeräts im Hohlraum des Schmuckkörpers erfolgt wie oben beschrieben insbesondere durch die Gestaltung des Ohrschmucks gegebenenfalls in Verbindung mit dessen Befestigung am Ohr.

Zur Befestigung des Hörgeräts im Ohrschmuck am Ohr kann es für verschiedene Gestaltungen des Ohrschmucks günstig sein, wenn auch der Signalleiter lösbar am Ohrschmuck fixierbar ist. Dies ist sowohl für einen Schallschlauch als auch für einen elektrischen Leiter als Signalleiter vorteilhaft zur Verbesserung der Signalqualität.

Die Erfindung soll nachfolgend anhand eines Ausführungsbeispieles näher erläutert werden. In der zugehörigen Zeichnung zeigen in schematischer Darstellung
- Fig. 1A bis 1E: eine Creole als erfindungsgemäßen Ohrschmuck in verschiedenen Ansichten,
- Fig. 2A und 2B: einen Ohrclip als erfindungsgemäßen Ohrschmuck in verschiedenen Ansichten und
- Fig. 3A und 3B: eine Creole gemäß Fig. 1A bis 1E mit einem Hörgerät in zwei verschiedenen perspektivischen Darstellungen.

Die Creole gemäß Fig. 1A bis Fig. 1E wird durch einen hakenförmigen, nach hinten gebogenen Schmuckkörper 1 gebildet, der aus zwei Seiten- und einer Bodenfläche gebildet ist und nach oben, zum Ohr (nicht dargestellt) hin offen ist. In der Vorderansicht (Fig. 1A) ist der Schmuckkörper 1 deshalb als Rechteck sichtbar. Definitionsgemäß soll die Begrenzungsfläche des Schmuckkörpers 1, die zum Ohr hin weist als Rückseite des Ohrschmucks bezeichnet sein. Die übrigen Begrenzungsflächen sollen als Vorderseite 5 bezeichnet sein. In Fig. 1A soll dies die Bodenfläche und die rechte Seitenfläche sein, so dass in Fig. 1A ein linker Ohrring dargestellt ist. Im unteren Bereich der Rundung ist eine kleine, kreisrunde Schalleintrittsöffnung 4 in die Bodenfläche eingelassen.

Fig. 1B stellt die linke Seitenansicht des Ohrschmucks dar, d.h. die Ansicht vom Ohr aus, und verdeutlicht die hakenförmige Ausführung. Im oberen Bereich des Ohrschmucks ist ein Befestigungsmittel 3 in Form eines Steckers mit einem auf den Stecker schiebbaren plattenförmigen Gegenstück dargestellt. Diese Befestigungsmittel 3 sind für Ohrstecker allgemein zur Befestigung am Ohrläppchen (nicht dargestellt) bekannt.

Fig. 1C stellt die Rückansicht der Creole dar. Erkennbar sind wiederum die Boden- und Seitenflächen mit dem Stecker als Befestigungsmittel 3 im oberen Bereich der Bodenfläche. Der besseren Übersicht wegen ist der zweite Teil des Befestigungsmittels 3, das Gegenstück nicht dargestellt. Im nach hinten gerichteten Bereich der Bodenfläche ist analog dem nach vorn gerichteten Bereich (Fig. 1A) ebenfalls eine Schalleintrittsöffnung 4 angeordnet, so dass die Bodenfläche der Creole zwei Schalleintrittsöffnungen 4 aufweist. Eine weist nach hinten und die andere nach vorn. Die nach vorn weisende Schalleintrittsöffnung 4 ist in Fig. 1C durch die etwas nach oben gezogene Bodenfläche verdeckt. Darüber hinaus weist der Schmuckkörper 1 eine Klemme 11 auf, die der Befestigung eines Signalleiters (nicht dargestellt) dient.

Fig. 1D und Fig. 1E stellen die beschriebene Creole perspektivisch dar, so dass in den Hohlraum 2, der zwischen der Boden- und den beiden Seitenflächen gebildet ist und nach oben, zum Ohrläppchen hin offen ist, geblickt werden kann. Durch die rechtwinklige Verbindung zwischen der Bodenflächen und den beiden Seitenflächen ist Gestalt und Größe des Hohlraums 2 an der Gestalt und Größe einer Seitenfläche direkt erkennbar. In Fig. 1D als perspektivische Vorderansicht und Fig. 1E als perspektivische Rückansicht sind wiederum das Befestigungsmittel 3, die Klemme 11 und die beiden Schalleintrittsöffnungen 4 zu erkennen. In Fig. 1D ist die vordere und in Fig. 1E ist die hintere Schalleintrittsöffnung 4 als Durchführung durch die Bodenfläche nur teilweise sichtbar.

Fig. 2A und Fig. 2B stellen einen quaderförmigen, hohlen Schmuckkörper 1 eines Ohrclips dar. In Fig. 2A ist die offene Rückseite mit dem bekannten für Ohrclips üblicherweise verwendeten bügelförmigen Befestigungsmittel 3 dargestellt. Das Befestigungsmittel 3 hält den Ohrclip so am Ohrläppchen (nicht dargestellt, dass der Hohlraum 2 im Inneren des Schmuckkörpers durch das Ohrläppchen weitestgehend verschlossen werden kann. In der dem Befestigungsmittel gegenüberliegenden Vorderseite 5 des Schmuckkörpers 1 sind zwei parallelogrammförmige Schalleintrittsöffnungen 4 nebeneinander und mit einem Abstand zueinander angeordnet, die im Hohlraum 2 münden (Fig. 2A).

Die Fig. 3A und 3B stellen die Creole gemäß der Fig. 1A bis Fig. 1E ebenfalls in perspektivischer Vorder- und Rückansicht dar, jedoch mit einem eingelegten Hörgerät 7. Zur Gestaltung des Ohrschmucks wird auf die Darlegungen zu Fig. 1A bis 1E verwiesen.

In dem Hohlraum 2 des Schmuckkörpers 1 ist ein gehäustes, linsenförmiges Hörgerät 7 eingelegt. Solche Gehäuseformen sind beispielsweise von handelsüblichen HdO-Hörgeräten bekannt. Das Hörgerät 7 liegt allein durch sein Gewicht im unteren, horizontalen Teil des hakenförmigen Hohlraumes 2. Die Länge dieses Teils des Hohlraumes 2 ist genau so ausgebildet, dass das Hörgerät 7 vorn und hinten an der Bodenfläche anliegt, so dass die beiden Schalleintrittsöffnungen 4 im Schmuckkörper genau an den beiden Mikrofonen 8 des Hörgeräts 7 münden. Diese Lage des Hohlraumes 2 bewirkt darüber hinaus, dass das Ohrläppchen durch die Befestigung mittels Stecker in die hakenförmige Krümmung der Creole ragt und damit verhindert, dass das Hörgerät herausfallen kann. Alternativ kann bei dieser und auch bei anderen Ausführungen eine ergänzende Klemme oder vergleichbare Fixierung das Hörgerät 7 zumindest für die Befestigung des Ohrschmucks am Ohr im Hohlraum 2 halten. Eine solche Fixierung kann z.B. am Befestigungsmittel 3 des Ohrschmucks integriert sein.

Aus dem Hörgerät 7 ragt ein Signalleiter 9, die das Hörgerät mit einem externen Hörer 10 verbindet. Der externe Hörer 10 ist wie oben beschrieben ein externer Schallwandler, so dass der Signalleiter 9 ein elektrischer Leiter zur Übertragung eines Audiosignal ist. Der Signalleiter 9 wird an der Klemme 11 befestigt.

Ist in einer alternativen Ausführung der Schallwandler im Hörgerät 7 integriert, ist der Signalleiter 9 als filigraner Schallschlauch mit einem offenen Ende ausgebildet, wobei der Schallschlauch mittels der Klemme 11 so fixiert werden kann, dass er während des Tragens der Creole dauerhaft am oder im Gehörgang anliegt.

### Hörgerät in Kombination mit einem Ohrschmuck

### Bezugszeichenliste

- 1: Schmuckkörper
- 2: Hohlraum
- 3: Befestigungsmittel
- 4: Schalleintrittsöffnung
- 5: Vorderseite
- 7: Hörgerät
- 8: Mikrofon
- 9: Signalleiter
- 10: externer Hörer
- 11: Klemme

## Patentansprüche

1. Hörgeräteeinheit, welche einen Ohrschmuck mit einem Schmuckkörper (1) und ein Hörgerät (7) mit Aufnahme- und Wiedergabefunktion umfasst, wobei der Schmuckkörper einen Hohlraum (2) zur Aufnahme des Hörgerätes (7) umfasst, in welchen eine oder mehrere nach außen verlaufende Schallöffnungen münden, und wobei das Hörgerät (7) zumindest ein Mikrofon (8) zur Aufnahme von akustischen Signalen, eine Signalverarbeitungseinheit zur Verarbeitung der aufgenommenen akustischen Signale, einen Schallwandler und einen Signalleiter (9) zur Übertragung von akustischen- oder Audiosignalen in den Gehörgang umfasst, **dadurch gekennzeichnet, dass** das Hörgerät (7) in dem Hohlraum (2) des Schmuckkörpers (1) lose eingelegt und entnehmbar ist und zumindest ein Mikrofon (8) derart im Hörgerät (7) angeordnet ist, dass es im eingelegten Zustand des Hörgerätes (7) im Ohrschmuck einer Schalleintrittsöffnung (4) zugeordnet ist, zur Aufnahme akustischer Signale.

2. Hörgeräteeinheit nach Anspruch 1, **dadurch gekennzeichnet, dass** der Ohrschmuck steckerartig oder creolenartig ausgebildet ist.

3. Hörgeräteeinheit nach einem der vorstehenden Ansprüche, **dadurch gekennzeichnet, dass** das Hörgerät (7) einen im Hörgerät (7) integrierten Schallwandler oder einen externen Hörer (10) aufweist.

4. Hörgeräteeinheit nach einem der Ansprüche 1 oder 2, **dadurch gekennzeichnet, dass** das Hörgerät (7) in einer Form verkapselt ist, welche passgenau die Positionierung des zumindest einen Mikrofons (8) an einer Schalleintrittsöffnung (4) realisiert und dem Hohlraum (2) des Schmuckkörpers (1) entspricht und einen externen Hörer (10) aufweist, welcher über einen Signalleiter (9) mit dem verkapselten Hörgerät (7) verbunden ist.

5. Hörgeräteeinheit nach einem der vorstehenden Ansprüche, **dadurch gekennzeichnet, dass** das Hörgerät (7) zumindest zwei Mikrofone (8) umfasst und jedes Mikrofon (8) einer der Schalleintrittsöffnungen (4) zugeordnet ist.

6. Hörgeräteeinheit nach Anspruch 5, **dadurch gekennzeichnet, dass** die Schalleintrittsöffnungen (4) bei Befestigung des Ohrschmucks am Ohr in Blickrichtung des Trägers und die dazu entgegengesetzte Richtung ausgerichtet sind.

## Claims

1. Hearing aid unit comprising ear jewellery with a jewellery body (1) and a hearing aid (7) with a recording and playback function, the jewellery body comprising a cavity (2) for receiving the hearing aid (7), with one or more sound openings extending to the outside opening into said cavity, and the hearing aid (7) comprising at least one microphone (8) for recording acoustic signals, a signal processing unit for processing the recorded acoustic signals, a sound transducer and a signal conductor (9) for transmitting acoustic signals or audio signals into the auditory canal, **characterized in that** the hearing aid (7) is loosely placed into the cavity (2) of the jewellery body (1) and may be removed, and at least one microphone (8) is arranged in the hearing aid (7) in such a way that it is assigned to a sound entrance opening (4) in the ear jewellery, for the purposes of recording acoustic signals, in the inserted state of the hearing aid (7).

2. Hearing aid unit according to Claim 1, **characterized in that** the ear jewellery has a plug- or creole-style embodiment.

3. Hearing aid unit according to one of the preceding claims, **characterized in that** the hearing aid (7) has a sound transducer integrated into the hearing aid (7) or an external receiver (10).

4. Hearing aid unit according to either of Claims 1 and 2, **characterized in that** the hearing aid (7) is encapsulated in a form which realizes the positioning of the at least one microphone (8) on a sound entrance opening (4) with an exact fit and corresponds to the cavity (2) of the jewellery body (1) and has an external receiver (10), which is connected to the encapsulated hearing device (7) by way of a signal conductor (9).

5. Hearing aid unit according to one of the preceding claims, **characterized in that** the hearing aid (7) comprises at least two microphones (8) and each microphone (8) is assigned to one of the sound entrance openings (4).

6. Hearing aid unit according to Claim 5, **characterized in that** the sound entrance openings (4) are aligned in the viewing direction of the wearer and in the opposite direction thereto when fastening the ear jewellery on the ear.

## Revendications

1. Unité d'appareil auditif qui comprend un bijou d'oreille muni d'un élément décoratif (1) et un appareil auditif (7) exerçant une fonction d'enregistrement et de lecture, l'élément décoratif comportant une cavité (2) pour la réception de l'appareil auditif (7), dans laquelle débouchent une ou plusieurs ouvertures acoustiques qui s'étendent vers l'extérieur, et l'appareil auditif (7) comprenant au moins un microphone (8) pour l'enregistrement de signaux acoustiques, une unité de traitement de signaux pour le traitement des signaux acoustiques enregistrés, un transducteur acoustique et un conducteur de signaux (9) pour la transmission de signaux acoustiques ou audio dans le conduit auditif, **caractérisée en ce que** l'appareil auditif (7) est posé de manière amovible dans la cavité (2) de l'élément décoratif (1) et peut en être retiré, et au moins un microphone (8) est installé dans l'appareil auditif (7) de telle sorte que dans l'état inséré de l'appareil auditif (7) dans le bijou d'oreille, il est affecté à un orifice d'entrée du son (4) pour l'enregistrement de signaux acoustiques.

2. Unité d'appareil auditif selon la revendication 1, **caractérisée en ce que** le bijou d'oreille est réalisé sous la forme d'un connecteur ou d'une créole.

3. Unité d'appareil auditif selon l'une des revendications qui précèdent, **caractérisée en ce que** l'appareil auditif (7) comporte un transducteur acoustique ou un écouteur externe (10) intégré dans l'appareil auditif (7).

4. Unité d'appareil auditif selon l'une des revendications 1 ou 2 qui précèdent, **caractérisée en ce que** l'appareil auditif (7) est encapsulé dans une coque qui réalise de manière précise le positionnement de l'au moins un microphone (8) sur une ouverture d'entrée du son (4) et qui correspond à la cavité (2) de l'élément décoratif (1), et comporte un écouteur externe (10) qui est relié par un conducteur de signaux (9) à l'appareil auditif encapsulé (7).

5. Unité d'appareil auditif selon l'une des revendications qui précèdent, **caractérisée en ce que** l'appareil auditif (7) comprend au moins deux microphones (8) et chaque microphone (8) est affecté à l'une des ouvertures d'entrée du son (4).

6. Unité d'appareil auditif selon la revendication 5, **caractérisée en ce que** lors de la fixation sur l'oreille du bijou d'oreille, les ouvertures d'entrée du son (4) sont orientées dans la direction du regard du porteur et dans la direction opposée à celui-ci.
